# EUROPÄISCHE PATENTSCHRIFT

(11) **EP 2 661 527 B1**
(45) Veröffentlichungstag und Bekanntmachung des Hinweises auf die Patenterteilung: **23.04.2014**
(21) Anmeldenummer: 11807861.7
(22) Anmeldetag: 16.12.2011
(51) Int. Cl.: E04H 9/10, E04C 5/06, F41H 5/04

(54) **SCHUTZSYSTEM FÜR GEBÄUDE- ODER BEHÄLTERWÄNDE**
PROTECTIVE SYSTEM FOR WALLS OF BUILDINGS OR CONTAINERS
SYSTÈME DE PROTECTION POUR PAROIS DE BÂTIMENT OU DE CONTENEUR

(30) Priorität: 07.01.2011 DE 102011008067
(43) Veröffentlichungstag der Anmeldung: 13.11.2013
(73) Patentinhaber: AREVA GmbH, 91052 Erlangen (DE)
(72) Erfinder: TRUBNIKOW, Wladimir, 65197 Wiesbaden (DE); NABOISHIKOV, Serge, 60599 Frankfurt (DE); SCHIPPERS, Marco, 64850 Schaafheim (DE)
(74) Vertreter: Kugler, Jörg
(86) Internationale Anmeldenummer: PCT/EP2011/006377
(87) Internationale Veröffentlichungsnummer: WO 2012/092949

(56) Entgegenhaltungen:
- WO-A1-2009/048676
- WO-A2-2005/014216
- WO-A2-2010/082970
- GB-A- 979 247
- GB-A- 2 262 950
- US-A- 2 389 238

## Beschreibung

Die Erfindung betrifft ein Schutzsystem gegen Auf- oder Anpralllasten für Gebäude- oder Behälterwände, welches sich vorzugsweise auch für eine nachträgliche Anbringung an bereits vorhandene Gebäude- oder Behälterwände eignet.

Grundsätzlich werden bei der Bauwerksplanung bzw. bei der Behälterkonstruktion neben den Eigenlasten und den vorgesehenen Nutzlasten auch die zu erwartenden temporär auftretenden Zusatzlasten, wie beispielsweise Schneelasten, Eislasten, Windlasten sowie Auf- bzw. Anprallasten berücksichtigt. In manchen Fällen erfolgt, beispielsweise aufgrund geänderter Vorschriften oder Normen, darüber hinaus eine nachträgliche Überarbeitung des Bauwerkes bzw. des Behälters. In diesen Fällen wird zum Beispiel durch An- oder Umbauten dafür gesorgt, dass das Bauwerk bzw. der Behälter über die ursprünglich geplante Belastungsgrenze hinaus weitere Lasten bewältigen kann.

In diesem Zusammenhang sind unter den Begriffen Auf- bzw. Anpralllasten alle Ereignisse zusammengefasst, bei denen eine beschleunigte Masse mit einen Bauwerk bzw. einem Behälter kollidiert. Bei zivil genutzten Bauwerken bzw. Behältern werden diese Auf- bzw. Anpralllasten vor allem durch windböen-beschleunigte Gegenstände und unsachgemäß geführte Kraftfahrzeuge hervorgerufen. Wird das Bauwerk bzw. der Behälter hingegen von potentiellen Aggressoren als militärisches Zielobjekt angesehen, so ist auch mit Auf- bzw. Anpralllasten zu rechnen, die beispielsweise durch Projektile oder gelenkte Flugkörper verursacht werden.

Zum Schutz von Bauwerken bzw. Behältern vor hochenergetischen Anpralllasten werden derzeit vorwiegend einfache und massive Stahlplatten oder Stahlbetonplatten eingesetzt. Nachteilig hierbei sind das hohe Eigengewicht und die großen Abmessungen der Platten.

Des Weiteren ist aus WO 2009/048676 A1 ein Schutzsystem zum Schutz einer Gebäude- oder Behälterwand gegen Anpralllasten mit den Merkmalen des Oberbegriffs von Anspruch 1 bekannt. WO 2010/082970 A2 lehrt in einem ähnlichen Zusammenhang die Verwendung von sogenannten syntaktischen Schäumen als Füllmaterial. Dabei handelt es sich nach fachmännischem Verständnis um Composite-Materialien, bei denen Mikrokügelchen aus Glas oder Keramik in eine Matrix aus Kunstharz eingebettet sind.

Ausgehend hiervon liegt der Erfindung die Aufgabe zugrunde, ein gewichts- und/oder abmessungsreduziertes System oder Konstrukt zu entwickeln, mit dem Bauwerke und Transportbehälter insbesondere gegen hochenergetische Auf- oder Anpralllasten geschützt werden können.

Diese Aufgabe ist durch die Merkmalskombination des Anspruchs 1 in erfinderischer Weise gelöst. Die Unteransprüche beinhalten teilweise zweckmäßige und teilweise für sich selbst erfinderische Weiterbildungen dieser Erfindung.

Ein der Lehre dieser Erfindung entsprechendes Schutzsystem wirkt als Schutz für eine einzelne Gebäudewand, ein komplettes Gebäude, eine einzelne Behälterwand oder einen vollständigen Behälter gegen Auf- oder Anpralllasten. Hierfür ist es vorgesehen, auf der Auf- bzw. Anprallseite des zu schützenden Bereichs eine Pufferschicht anzuordnen, welche die auf- oder anpralllastbedingte kinetische Energie überwiegend durch plastische Deformation absorbiert. Das Grundgerüst oder Skelett dieser Pufferschicht bilden gleichartige, aus Gitterstreben aufgebaute Elementarzellen, die im Wesentlichen regelmäßig angeordnet sind und so den zu schützenden Bereich als Deformationsgitter vollständig bedecken. Damit weist das Grundgerüst der Pufferschicht, welche aus mindestens einer Lage dieser Elementarzellen gebildet wird, eine kristallähnliche Basisstrukturierung auf. Die Form einer einzelnen Elementarzelle ist pyramidenartig, wobei die Gitterstreben die Kanten der Pyramidenform ausbilden. Ergänzt wird das Grundgerüst durch eine verformbare Deformationsmasse, die die Zwischenräume im Deformationsgitter ausfüllt und die Pufferschicht hierdurch vervollständigt.

Bevorzugt wird eine Ausführungsform, bei der die Gitterstreben einer Elementarzelle eine regelmäßige Pyramide bilden, da durch diese Gestaltung des Grundgerüstes sowohl eine günstige Deformierbarkeit erreicht wird als auch eine einfache technische Umsetzbarkeit gewährleistet ist. In diesem Zusammenhang ist es außerdem zweckdienlich, wenn die Grundfläche der Pyramidenform viereckig und insbesondere quadratisch ist.

Desweiteren wird es als vorteilhaft angesehen, wenn das Deformationsgitter mindestens zwei, vorzugsweise aber vier bis acht, Gitterlagen aus Elementarzellen aufweist, da mit zunehmender Anzahl der Gitterlagen die maximal absorbierbare Auf- bzw. Anprallenergie steigt. Andererseits nehmen natürlich auch die Dicke und das Eigengewicht des Schutzsystems mit steigender Anzahl der Schichten zu. Bei acht Gitterlagen zeigen Simulationsrechnungen, dass auch große und schwere Projektile mit hoher Fluggeschwindigkeit sicher innerhalb der Pufferschicht gestoppt werden und nicht bis zu der darunter liegenden Gebäude- oder Behälterwand vordringen.

Sind mehrere Gitterlagen vorgesehen, so ist es zudem von Vorteil, wenn jeweils zwei unmittelbar übereinander liegende Gitterlagen um eine halbe Länge der Diagonalen einer Elementarzellengrundfläche in Richtung der Diagonalen lateral gegeneinander verschoben angeordnet sind. Kurz gesagt sind also die unmittelbar übereinander liegenden Gitterlagen um eine halbe Elementarzelle gegeneinander diagonal verschoben. Hierdurch entsteht eine alternierende Stapelfolge ABAB, bei der die Spitzen der die untere Gitterlage bildenden Pyramiden an den Ecken der Grundflächen der die darüber liegende Gitterlage bildenden Pyramiden anliegen. Dadurch ausgebildete X-förmige Verstrebungen dienen als zusätzliche Versteifungselemente im Deformationsgitter.

Als Werkstoff für die Gitterstreben kommt vorzugsweise hochduktiler Stahl zum Einsatz. Dieser ist in den verschiedensten Spezifikationen erhältlich, so dass eine gute Variabilität gegeben ist, durch die eine Anpassung der Eigenschaften einer erfindungsgemäßen Pufferschicht an verschiedene Vorgaben oder Normen ermöglicht wird.

Prinzipiell ist es denkbar, die Gitterstreben allein mit Hilfe der Deformationsmasse miteinander zu verbinden und in ihren Relativpositionen zueinander zu halten. Bevorzugt wird jedoch eine Ausführung, bei der die Gitterstreben einer Elementarzelle und auch die Elementarzellen und Gitterlagen untereinander jeweils fest miteinander verbunden sind, also beispielsweise verschraubt, verklebt oder verschweißt sind, so dass das Grundgerüst für sich genommen bereits eine Konstruktion darstellt, welche Auf- bzw. Anprallenergie durch plastische Deformation absorbieren kann.

Soll die Pufferschicht zum Beispiel als Gebäudeschutz auch gegen aufprallende Flugkörper fungieren, so ist es zweckmäßig, für eine Elementarzelle eine laterale Ausdehnung von etwa 0,5 m bis 4,0 m und eine damit nicht zwangsläufig identische Höhenausdehnung von 0,5 m bis 4,0 m vorzusehen. Für die Gitterstreben wird in diesem Fall entsprechend zurechtgeschnittener Vierkant- oder Rundstahl mit einer Kantenlänge bzw. einem Durchmesser von etwa 10 mm bis 50 mm verwendet.

Erfindungsgemäß kommt sogenannter Schaumbeton bzw. Porenleichtbeton (PLB), als Dämpfungsmasse zum Einsatz. Schaumbeton ist ein Beton mit planmäßig erhöhtem Luftporengehalt von in der Regel > 30 Volumenprozent, der üblicherweise durch Zugabe eines Schaumbildners oder durch Untermischen eines vorgefertigten Schaums hergestellt wird. Dieser Werkstoff kann einerseits große Druckkräfte aufnehmen und ist andererseits vergleichsweise leicht (geringe Dichte) und gut fließfähig. Er weist darüber hinaus gute Wärmedämmungseigenschaften auf. Erfindungsgemäß sind dem verwendeten Schaumbeton zusätzlich Fasern, beispielsweise aus Stahl oder Kunststoff, beigemischt, um dessen Duktilität und damit, in Bezug auf die Pufferschicht, dessen Effektivität zu erhöhen. Details zu diesem Werkstofftyp sind in der Literatur unter dem Stichwort "UHPC" (englisch: Ultra High Performance Concrete, übersetzt: ultrahochfester Beton) zu finden.

Überdies ist es vorteilhaft, wenn die Pufferschicht auf der Auf- bzw. Anprallseite mit einer Deckschicht, zum Beispiel aus Stahl oder einem Verbundwerkstoff, insbesondere einem Faserverbundwerkstoff, abschließt. Diese dient insbesondere im Falle eines spitzten oder scharfkantigen Auf- bzw. Anprallkörpers zur besseren Verteilung punktueller Druckstöße auf einen größeren Bereich des Deformationsgitters und damit zu Vergrößerung der effektiven Angriffsfläche. Während der Errichtung des Schutzsystems kann die Deckschicht auch als Verschalung beim Vergießen der Dämpfungsmasse dienen.

In diesem Kontext wird eine Befestigung der Deckschicht an der Pufferschicht mit Hilfe von Ankerelementen als sehr zweckmäßig angesehen, da hierdurch beispielsweise ein einfacher Austausch erfolgen kann. Alternativ ist es aber auch denkbar, die Deckschicht mit der Pufferschicht großflächig zu verkleben.

Ein erfindungsgemäßes Schutzsystem ist in erster Linie als Schutz für ebene Flächen konzipiert. Dementsprechend ist es von Vorteil, eine Anordnung der Elementarzellen zu wählen, bei der die Grundflächen der Elementarzellen einer jeden Gitterlage in einer gemeinsamen Ebene liegen und bei der diese Ebenen parallel zur Oberfläche der zu schützenden Gebäude- oder Behälterwand ausgerichtet sind. Nichtsdestotrotz kann auch eine Anpassung der Pufferschicht an gekrümmte Oberflächen (etwa Kuppeln, Dome, Zylinder und dergleichen) erfolgen. Dazu wird entweder das Deformationsgitter entsprechend der Krümmung verzerrt oder es kommt ein modifiziertes Deformationsgitter mit abgewandelter Gitterstruktur zu Einsatz.

Die mit der Erfindung erzielten Vorteile bestehen insbesondere darin, dass durch eine "Composite" Struktur aus einem dreidimensionalen, leichten, hoch verformbaren (duktilen) und vorzugsweise mehrschichtigen räumlichen Stabtragwerk und einer vergossenen Dämpfungsmasse eine besonders gute Umwandlung der kinetischen Energie von Anpralllasten (z. B. Flugzeuge, wirbelsturminduzierte Projektile, Druckwellen) in plastische Verformungen des Tragwerks erfolgt, wobei die Dämpfungsmasse als Stabilisierungsmatrix mit sehr hohem Dämpfungsgrad wirkt. Durch die nichtlineare Deformation und Quetschung der aus faserverstärktem Schaumbeton (Faserschaumbeton) hergestellten Dämpfungsmasse wird zusätzlich Anprallenergie absorbiert. Im Gegensatz zu konventionellen Lösungen, bei denen ein Anprallschutz durch eine erhöhte Steifigkeit (größere Wandstärke) und einen erhöhten Bewehrungsgehalt (z. B. Schubbewehrung, Bewehrungsanschlüsse) der betroffenen Stahlbetonbauteile erreicht wird, werden bei dem erfindungsgemäßen Anprallschutzsystem die Entstehung und Ausbreitung von Vibrationen, Schwingungen und elastischen Wellen signifikant unterdrückt bzw. gedämpft und von dem zu schützenden Objekt oder Bauwerk ferngehalten.

Damit ist auch ein zusätzlicher Schutz gegen seismische Belastungen gewährleistet. Seismische Anregungen oder Stöße werden nämlich ebenfalls effektiv gedämpft.

Das erfindungsgemäße Schutzsystem lässt sich einfach und schnell errichten, insbesondere bei Verwendung vormontierter Einheiten des Deformationsgitters, die schichtweise auf dem zu schützenden Objekt installiert und anschießend mit der Dämpfungsmasse vergossen werden. Eine Nachrüstung bestehender Wandstrukturen ist möglich.

Besonders vorteilhaft ist der Einsatz des erfindungsgemäßen Schutzsystems bei Gebäuden nuklearer Anlagen, insbesondere Kernkraftwerken, aber auch bei konventionellen Kraftwerken und chemischen Anlagen, sowie bei Transportbehältern für nukleare oder chemische Materialien und Abfälle.

Anhand eines Ausführungsbeispiels wird die Erfindung weiter beschrieben. Es zeigen in jeweils vereinfachter und schematisierter Darstellung:
- Fig. 1: in einer perspektivischen Ansicht eine Elementarzelle einer erfindungsgemäßen Pufferschicht,
- Fig. 2: in einer perspektivischen Ansicht eine Gitterlage eines Deformationsgitters einer erfindungsgemäßen Pufferschicht,
- Fig. 3: in einer perspektivischen, zum Teil geschnittenen Ansicht eine erfindungsgemäße Pufferschicht auf einem ausschnittsweise dargestellten Gebäudedach, oder
- Fig. 4: einen Profilausschnitt eines Deformationsgitters.

Einander entsprechende Teile sind in allen Figuren mit denselben Bezugszeichen versehen.

Im Ausführungsbeispiel wird exemplarisch ein Teilabschnitt eines Gebäudedaches 1 betrachtet (siehe Fig. 3). Die ebene äußere Oberfläche 2 dieses Teilabschnittes soll durch einen nachträglichen Anbau gegen Auf- oder Anpralllasten geschützt werden. Hierzu ist auf der Oberfläche 2 eine Pufferschicht 3 positioniert. Die Fixierung der Pufferschicht 3 auf der Oberfläche 2 erfolgt dabei mit Hilfe einer nicht näher dargestellten stoffschlüssigen Verbindung oder auf andere Weise.

Als Basis für die Pufferschicht 3 dient eine Konstruktion aus miteinander verschweißten Gitterstreben 4. Es sei an dieser Stelle noch einmal darauf hingewiesen, dass die Art der unlösbaren Verbindung zwischen den Gitterstreben 4 nicht auf die hier gewählte beschränkt ist. Als ebenfalls zweckmäßige Alternativen werden Verbindungen mittels Verschrauben, Vernieten, Verklemmen oder Verkleben angesehen. Je acht dieser Gitterstreben 4 aus zugeschnittenem Rundstahl formen eine in Fig. 1 dargestellte Elementarzelle 5. Gemäß ihrer räumlichen Anordnung bilden die Gitterstreben 4 einer Elementarzelle 5 die Kanten einer geraden Pyramide mit quadratischer Grundfläche. Das Verhältnis zwischen der Kantenlänge der quadratischen Grundfläche und der Höhe der Pyramide beträgt in diesem Fallbeispiel etwa 1,7.

Durch eine regelmäßige Anordnung von Elementarzellen 5 und die unlösbare Verbindung dieser Elementarzellen 5 untereinander wird ein kristallartiges Deformationsgitter ausgebildet. Dieses ist gleichsam aus einer Vielzahl von Gitterlagen 6 aufgebaut, die in Stapelrichtung 7 übereinander geschichtet sind. Die Anordnung der Elementarzellen 5 innerhalb einer jeden Gitterlage 6 ist dabei derart gestaltet, dass die quadratische Grundflächen der Elementarzellen 5, wie bei einem Schachbrett, zwischenraumfrei aneinander liegen, wodurch die in Stapelrichtung 7 unterste Gitterlage 6 die zu schützende ebene Oberfläche 2 vollständig abdeckt. Eine schematische Darstellung der Anordnung einer Gitterlage 6 ist in Fig. 2 zu sehen.

Zwei unmittelbar übereinanderliegende Gitterlagen 6 sind um eine halbe Länge der Diagonalen einer Elementarzellengrundfläche in Richtung der Diagonalen lateral gegeneinander verschoben angeordnet. Aufgrund dieser alternierenden Stapelfolge ABAB berühren sich die Spitzen der die untere Gitterlage 6 bildenden Pyramiden und die Ecken der Grundflächen der die darüber liegende Gitterlage 6 bildenden Pyramiden.

Genau an diesen Berührungspunkten sind die einzelnen Gitterlagen 6 miteinander unlösbar verbunden, also verschweißt. Gleichzeitig werden auf diese Weise zusätzliche X-förmige Verstrebungen 8 realisiert. Sie dienen, ähnlich wie bei einem Kranausleger oder einer Stahlbrückenkonstruktion, als zusätzliche Versteifungselemente im Deformationsgitter. Erkennbar sind die X-förmigen Verstrebungen 8 bei einer Betrachtung des Deformationsgitters im Profil. Einen entsprechenden Ausschnitt zeigt Fig. 4.

Das Deformationsgitter wirkt bei einer erfindungsgemäßen Pufferschicht 3 nach Art eines Grundgerüstes oder Skelettes. Umgeben ist dieses Grundgerüst von einer Dämpfungsmasse 9 aus faserverstärktem Schaumbeton. Jener Schaumbeton ergänzt das Deformationsgitter zu einer quaderförmigen Pufferschicht 3 und füllt dabei die Zwischenräume im Deformationsgitter auf.

Beide Komponenten, die Dämpfungsmasse 9 und das Deformationsgitter, können für sich genommen Auf- bzw. Anprallenergie absorbieren. Während beim Deformationsgitter dies überwiegend durch plastische Verformung geschieht, wird die Energieabsorption bei der Dämpfungsmasse 9 in erster Linie durch eine Komprimierung bewirkt. Durch die Kombination beider Komponenten zu einer Pufferschicht 3 wird das Absorptionsvermögen, genau wie das Dämpfungsvermögen gegenüber Druckwellen oder Schwingungen, der Einzelkomponenten jedoch übertroffen.

### Bezugszeichenliste

- 1: Gebäudedach
- 2: Äußere Oberfläche
- 3: Pufferschicht
- 4: Gitterstrebe
- 5: Elementarzelle
- 6: Gitterlage
- 7: Stapelrichtung
- 8: Verstrebung
- 9: Dämpfungsmasse

## Patentansprüche

1. Schutzsystem zum Schutz einer Gebäude- oder Behälterwand gegen Anpralllasten mit einer auf der Anprallseite der Gebäude- oder Behälterwand angeordneten, die Anprallenergie der Anpralllast überwiegend durch plastische Deformation absorbierende Pufferschicht (3), wobei die Pufferschicht (3) ein aus einer im Wesentlichen regelmäßigen Anordnung von Elementarzellen (5) gebildetes, eine Anzahl von Gitterlagen (6) aufweisendes Deformationsgitter umfasst, dessen Zwischenräume mit einer verformbaren Dämpfungsmasse (9) ausgefüllt sind, und wobei die jeweilige Elementarzelle (5) sich aus einer Mehrzahl von Gitterstreben (4) zusammensetzt, welche die Kanten einer Pyramide bilden,
**dadurch gekennzeichnet, dass**
als Dämpfungsmasse (9) faserverstärkter Schaumbeton zum Einsatz kommt.

2. Schutzsystem nach Anspruch 1, wobei die aus den Gitterstreben (4) einer Elementarzelle (5) gebildete Pyramide eine regelmäßige Pyramide ist.

3. Schutzsystem nach Anspruch 2, wobei die aus den Gitterstreben (4) einer Elementarzelle (5) gebildete Pyramide eine viereckige, insbesondere quadratische, Grundfläche aufweist.

4. Schutzsystem nach einem der Ansprüche 1 bis 3, wobei für das Deformationsgitter mindestens zwei, vorzugsweise vier bis acht, Gitterlagen (6) vorgesehen sind.

5. Schutzsystem nach einem der Ansprüche 1 bis 4, wobei jeweils zwei unmittelbar übereinander liegende Gitterlagen (6) um eine halbe Länge der Diagonalen der Grundfläche einer Elementarzelle (5) in Richtung der Diagonalen lateral gegeneinander verschoben angeordnet sind.

6. Schutzsystem nach einem der Ansprüche 1 bis 5, wobei die Gitterstreben (4) aus Stahl gefertigt sind.

7. Schutzsystem nach einem der Ansprüche 1 bis 6, wobei die Gitterstreben (4) an ihren Berührungspunkten fest miteinander verbunden, insbesondere verschweißt, sind.

8. Schutzsystem nach einem der Ansprüche 1 bis 7, wobei eine Elementarzelle (5) eine laterale Ausdehnung von etwa 0,5 m bis 4,0 m und eine Höhenausdehnung von etwa 0,5 m bis 4,0 m aufweist.

9. Schutzsystem nach einem der Ansprüche 1 bis 8, wobei die Pufferschicht (3) auf der Anprallseite mit einer Deckschicht versehen ist.

10. Schutzsystem nach Anspruch 9, wobei die Deckschicht aus Stahl oder einem Verbundwerkstoff hergestellt ist.

11. Schutzsystem nach Anspruch 9 oder 10, wobei die Deckschicht mit Hilfe von Ankerelementen an der Pufferschicht (3) befestigt ist.

12. Schutzsystem nach einem der Ansprüche 1 bis 10, wobei die Grundflächen der Elementarzellen (5) einer jeden Gitterlage (6) in einer gemeinsamen Ebene liegen, und wobei diese Ebene parallel zur Oberfläche der Gebäude- oder Behälterwand angeordnet ist.

13. Gebäude, Behälter oder Industrieanlage mit einer Wand, die zumindest bereichsweise in einem erwarteten Anprallbereich mit einem Schutzsystem nach einem der Ansprüche 1 bis 12 versehen ist.

## Claims

1. A protective system for protecting a wall of a building or container from impact loads, having a buffer layer (3) which is arranged on the impact side of the wall of the building or container and absorbs the impact energy of the impact load predominantly by plastic deformation, wherein the buffer layer (3) comprises a deformation lattice which is formed by a substantially regular arrangement of unit cells (5) and has a number of lattice layers (6) whose intermediate spaces are filled with a deformable damping mass (9), and wherein each unit cell (5) is composed of a plurality of lattice struts (4) which form the edges of a pyramid,
**characterized in that** fiber-reinforced porous concrete is used as a damping mass (9).

2. The protective system of claim 1, wherein the pyramid formed of the lattice struts (4) of a unit cell (5) is a regular pyramid.

3. The protective system of claim 2, wherein the pyramid formed of the lattice struts (4) of a unit cell (5) has a tetragonal, in particular square, base.

4. The protective system of any of claims 1 to 3, wherein at least two, preferably four to eight, lattice layers (6) are provided for the deformation lattice.

5. The protective system of any of claims 1 to 4, wherein each two lattice layers (6) lying immediately on top of each other are arranged with a lateral offset of half the length of the diagonal of the base of a unit cell (5), in the direction of the diagonal.

6. The protective system of any of claims 1 to 5, wherein the lattice struts (4) are made of steel.

7. The protective system of any of claims 1 to 6, wherein the lattice struts (4) are firmly connected with each other, in particular welded, in their contact points.

8. The protective system of any of claims 1 to 7, wherein a unit cell (5) has a lateral extension of approx. 0.5 m to 4.0 m and a height of approx. 0.5 m to 4.0 m.

9. The protective system of any of claims 1 to 8, wherein the buffer layer (3) is provided with a covering layer on the impact side.

10. The protective system of claim 9, wherein the covering layer is made of steel or a composite material.

11. The protective system of claim 9 or 10, wherein the covering layer is fastened to the buffer layer (3) by means of anchoring elements.

12. The protective system of any of claims 1 to 10, wherein the bases of the unit cells (5) of each lattice layer (6) lie in a common plane and wherein this plane is arranged in parallel to the surface of the building or container wall.

13. A building, container or industrial plant having a wall which is provided, at least in certain regions in an expected impact region, with a protective system of any of claims 1 to 12.

## Revendications

1. Système de protection destiné à protéger une paroi de bâtiment ou de conteneur contre des charges d'impact au moyen d'une couche d'amortissement (3) disposée sur le côté d'impact de la paroi de bâtiment ou de conteneur et absorbant l'énergie d'impact de la charge d'impact principalement sous l'effet d'une déformation plastique, la couche d'amortissement (3) comprenant une grille de déformation composée d'un ensemble sensiblement régulier de cellules élémentaires (5) et comportant un certain nombre de couches de grille (6), les espaces intermédiaires de ladite grille étant remplis d'une masse d'amortissement (9) déformable et les cellules élémentaires (5) respectives étant composées d'une pluralité de barreaux de liaison de grille (4) formant les arêtes d'une pyramide,
**caractérisé en ce que**
du béton mousse renforcé par des fibres est utilisé comme masse d'amortissement (9).

2. Système de protection selon la revendication 1, dans lequel la pyramide formée des barreaux de liaison de grille (4) d'une cellule élémentaire (5) est une pyramide régulière.

3. Système de protection selon la revendication 2, dans lequel la pyramide formée des barreaux de liaison de grille (4) d'une cellule élémentaire (5) a une surface de base tétragone, en particulier quadratique.

4. Système de protection selon l'une quelconque des revendications 1 à 3, dans lequel au moins deux, de préférence quatre à huit, couches de grille (6) sont prévues pour la grille de déformation.

5. Système de protection selon l'une quelconque des revendications 1 à 4, dans lequel deux couches de grille (6) qui sont directement superposées l'une sur l'autre sont disposées à chaque fois avec un déport latéral de la moitié de la diagonale de la surface de base d'une cellule élémentaire (5), dans la direction de la diagonale.

6. Système de protection selon l'une quelconque des revendications 1 à 5, dans lequel les barreaux de liaison de grille (4) sont faits d'acier.

7. Système de protection selon l'une quelconque des revendications 1 à 6, dans lequel les barreaux de liaison de grille (4) sont fermement reliés l'un avec l'autre, en particulier soudés, dans leur points de contact.

8. Système de protection selon l'une quelconque des revendications 1 à 7, dans lequel une cellule élémentaire (5) a une étendue laterale d'environ 0,5 m à 4,0 m et une hauteur d'environ 0,5 m à 4,0 m.

9. Système de protection selon l'une quelconque des revendications 1 à 8, dans lequel la couche d'amortissement (3) est pourvue d'une couche de recouvrement du côté de l'impact.

10. Système de protection selon la revendication 9, dans lequel la couche de recouvrement est faite d'acier ou d'un matériau composite.

11. Système de protection selon la revendication 9 ou 10, dans lequel la couche de recouvrement est fixée à la couche d'amortissement (3) au moyen d'éléments d'ancrage.

12. Système de protection selon l'une quelconque des revendications 1 à 10, dans lequel les surfaces de base des cellules élémentaires (5) de chaque couche de grille (6) se trouvent dans un plan commun et dans lequel ce plan est disposé en parallèle à la surface de la paroi du bâtiment ou du conteneur.

13. Bâtiment, conteneur ou installation industrielle ayant une paroi qui est munie, au moins en certaines zones dans une zone d'impact escomptée, d'un système de protection selon l'une quelconque des revendications 1 à 12.
